# EUROPÄISCHE PATENTSCHRIFT

(11) **EP 0 472 980 B1**
(45) Veröffentlichungstag und Bekanntmachung des Hinweises auf die Patenterteilung: **19.07.1995**
(21) Anmeldenummer: 91113395.7
(22) Anmeldetag: 09.08.1991
(51) Int. Cl.: B31B 1/06

(54) **Magazin für Kartonzuschnitt**
Magazine for box blanks
Magasin pour ébauches de carton

(30) Priorität: 30.08.1990 DE 4027434
(43) Veröffentlichungstag der Anmeldung: 04.03.1992
(73) Patentinhaber: 4P Nicolaus Kempten GmbH, D-87437 Kempten (DE); WILHELM FISCHER SPEZIALMASCHINENFABRIK GMBH, D-87471 Durach (DE)
(72) Erfinder: Fischer, Wilhelm, D-87471 Durach (DE)
(74) Vertreter: Hutzelmann, Gerhard

(56) Entgegenhaltungen:
- DE-B- 1 156 014
- US-A- 3 429 570

## Beschreibung

Die Erfindung bezieht sich auf ein Magazin für Kartonzuschnitte oder dergleichen mit Abnahmesaugern zum Abnehmen des jeweils untersten Zuschnittes von einem Stapel, wobei dieser unterste Zuschnitt an seiner einen Begrenzungskante auf einem quer verlaufenden Schenkel eines winkelförmigen Anschlages aufliegt und für die davon abgewandte Kante eine weitere Unterstützung vorgesehen ist sowie mit einer Luftdüse, deren Luftstrom zwischen die einzelnen Zuschnitt gerichtet ist.

Bei derartigen Magazinen ist es, insbesondere wenn die Kartonzuschnitte in sehr schneller Folge abgezogen werden sollen, wichtig, daß tatsächlich immer nur ein Zuschnitt abgezogen wird, da es sonst zwangsläufig zu Betriebsstörungen kommt.

Aus der US-A-3 429 570 ist ein Magazin der eingangs genannten Art bekannt, bei dem im oberen Bereich der Zuschnitte seitlich je eine Luftdüse vorgesehen ist, die das Separieren der Zuschnitte unterstützen sollen. Die Zuschnitte haften jedoch häufig sehr stark aneinander, so daß die Luft erst eintreten kann, wenn durch die Abnahmesauger bereits ein leichtes Abheben eingetreten ist.

Dabei kann es aber durchaus vorkommen, daß vom Abnahmesauger mehrere Kartonzuschnitte abgenommen werden und die Luft aus den Düsen nicht zwischen die einzelnen Zuschnitte eindringt.

Der Erfindung liegt die Aufgabe zugrunde, ein Magazin der genannten Art so auszugestalten, daß ein versehentliches Abziehen mehrerer Zuschnitte vermieden wird.

Diese Aufgabe wird erfindungsgemäß dadurch gelöst, daß die Luftdüse in den winkelförmigen Anschlag eingearbeitet ist, und daß ein schwenkbar gelagerter Hebel vorgesehen ist, der gegen den untersten Zuschnitt schwenkbar ist und diesen wenigstens geringfügig anhebt.

Dadurch werden die Kartonzuschnitte aufgelockert und voneinander separiert, so daß nur jeweils der unterste Zuschnitt abgezogen werden kann. Der Hebel gewährleistet dabei, daß der Luftstrom sicher zwischen die Kartonzuschnitte des Zuschnitt-Stapels eindringen kann.

Als sehr vorteilhaft hat es sich dabei erwiesen, wenn erfindungsgemäß der Hebel im gleichen Takt angesteuert ist wie die Abnahmesauger.

Damit ist das Auflockern im jeweils richtigen Zeitpunkt, d.h. wenn auch der Abnahmesauger wirksam wird, gewährleistet.

Sehr vorteilhaft ist es dabei, wenn erfindungsgemäß der Hebel gegenüber den Abnahmesaugern eine geringfügige Voreilung aufweist und damit kurz vor diesen am untersten Zuschnitt ankommt.

Damit ist eine gewisse Voreilung der Auflockerung gewährleistet, was sich als besonders vorteilhaft erwiesen hat.

Eine weitere vorteilhafte Ausgestaltung der Erfindung ergibt sich, wenn der auf die Abnahmesauger wirkende Unterdruck in Abhängigkeit von deren Geschwindigkeit gesteuert wird und bei höherer Geschwindigkeit früher abschaltet.

Damit ist gewährleistet, daß der Unterdruck der Abnahmesauger rechtzeitig abschaltet und die Zuschnitte nur auf der vorgesehenen Transporteinrichtung abgelegt und nicht in diese hineingezogen werden.

Als sehr vorteilhaft hat es sich auch erwiesen, wenn erfindungsgemäß die weitere Unterstützung des untersten Zuschnittes als Rollenlager ausgebildet ist.

Damit ist das Abziehen des jeweils untersten Zuschnittes noch weiter erleichtert.

In der Zeichnung ist die Erfindung anhand eines Ausführungsbeispiels veranschaulicht. Dabei zeigen:
- Fig.1: eine schematisierte Ansicht eines erfindungsgemäßen Magazins mit einem winkelförmigen Anschlag für die Kartonzuschnitte und
- Fig.2: eine vergrößerte Darstellung eines Schnittes durch den winkelförmigen Anschlag.

Mit 1 ist ein Magazin bezeichnet, das mit einer Anzahl von Kartonzuschnitten 2 bestückt und sowohl oben als auch unten offen ist. An der Unterseite ist einerseits ein winkelförmiger Anschlag 3 mit einem quer verlaufende Schenkel und andererseits ein Rollenlager 4 angeordnet, um die Kartonzuschnitte im Magazin zu halten. Unterhalb des Magazins 1 ist ein an einem Hebelarm 5 schwenkbar gelagerter Abnahmesauger 6 vorgesehen, welcher sich an den jeweils untersten Kartonzuschnitt 2 anlegt und diesen aus dem Stapel abzieht und auf eine Transportkette 7 auflegt, die unterhalb des Magazins durchläuft. Ebenfalls unterhalb des Magazins 1 ist ein weiterer Hebel 8 schwenkbar gelagert, der gegen den untersten Kartonzuschnitt schwenkbar ist und diesen geringfügig anhebt.

In den winkelförmigen Anschlag 3 ist eine in Fig.2 sichtbare Luftdüse 9 eingearbeitet, die mit einer Luftzufuhrleitung 10 verbunden ist. Durch diese Luftdüse 9 wird ein Luftstrom zwischen die einzelnen Kartonzuschnitte gerichtet.

Der Abnahmesauger 6 und der Hebel 8 arbeiten im gleichen Takt, wobei allerdings der Hebel 8 eine geringe Voreilung aufweist, um die Kartonzuschnitte vor dem Ergreifen des untersten durch den Abnahmesauger aufzulockern. Gleichzeitig strömt aus der Luftdüse 9 Luft zwischen die bereits aufgelockerten Zuschnitte, wodurch das Auflockern noch zusätzlich unterstützt wird.

Der auf den Abnahmesauger (es können bei entsprechend großen Zuschnitten auch mehrere Abnahmesauger parallel zueinander angeordnet sein) wirkende Unterdruck wird in Abhängigkeit von der Betätigungsgeschwindigkeit der Sauger gesteuert und wird bei steigender Geschwindigkeit früher abgeschaltet.

## Patentansprüche

1. Magazin(1) für Kartonzuschnitte(2) oder dergleichen mit Abnahmesaugern(6) zum Abnehmen des jeweils untersten Zuschnittes von einem Stapel, wobei dieser unterste Zuschnitt(2) an seiner einen Begrenzungskante auf einem quer verlaufenden Schenkel eines winkelförmigen Anschlages(3) aufliegt und für die davon abgewandte Kante eine weitere Unterstützung vorgesehen ist sowie mit einer Luftdüse(9), deren Luftstrom zwischen die einzelnen Zuschnitte(2) gerichtet ist, **dadurch gekennzeichnet**, daß die Luftdüse(9) in den winkelförmigen Anschlag(3) eingearbeitet ist und daß ein schwenkbar gelagerter Hebel(8) vorgesehen ist, der gegen den untersten Zuschnitt(2) schwenkbar ist und diesen wenigstens geringfügig anhebt.

2. Magazin nach Anspruch 1, **dadurch gekennzeichnet**, daß der Hebel(8) im gleichen Takt angesteuert ist wie die Abnahmesauger(6).

3. Magazin nach Anspruch 1, **dadurch gekennzeichnet**, daß der Hebel(8) gegenüber den Abnahmesaugern(6) eine geringfügige Voreilung aufweist und damit kurz vor diesen am untersten Zuschnitt(2) ankommt.

4. Magazin nach einem der vorhergehenden Ansprüche, **dadurch gekennzeichnet**, daß der auf die Abnahmesauger(6) wirkende Unterdruck in Abhängigkeit von deren Geschwindigkeit gesteuert wird und bei höherer Geschwindigkeit früher abschaltet.

5. Magazin nach einem der vorhergehenden Ansprüche, **dadurch gekennzeichnet**, daß die weitere Unterstützung des untersten Zuschnittes als Rollenlager(4) ausgebildet ist.

## Claims

1. Magazine (1) for board or similar blanks (2), with suckers (6) to remove the bottom blank from a pile, where one edge of this bottom blank (2) rests on a cross section of an angular stop (3) and where a further support is provided for the opposite edge of the blank, and with an air nozzle (9), the jet of air from which is directed between the individual blanks (2), **wherein** the air nozzle (9) is incorporated in the angular stop (3) and **wherein** a pivoted lever (8) is provided, which can be moved towards the bottom blank (2) and lifts it at least slightly.

2. Magazine according to claim 1, **wherein** the lever (8) is activated in the same rhythm as the suckers (6).

3. Magazine according to claim 1, **wherein** the lever (8) is slightly ahead of the suckers (6), so that it reaches the bottom blank (2) a short time before the suckers (6).

4. Magazine according to one of the previous claims, **wherein** the vacuum acting on the suckers (6) is controlled in accordance with their speed and switches off earlier when the speed is higher.

5. Magazine according to one of the previous claims, **wherein** the further support for the bottom blank is provided in the form of a roller bearing (4).

## Revendications

1. Magasin (1) pour flans de carton (2) ou analogues comprenant des ventouses de prélèvement (6) servant à prélever le flan extrême inférieur d'une pile, dans lequel ce flan (2) extrême inférieur repose contre une branche transversale d'une butée (3) en forme d'équerre par un de ses bords limites et il est prévu un appui additionnel pour le bord qui en est éloigné, le magasin comprenant en outre une buse d'air (9) dont le jet d'air est projeté entre les flans (2), caractérisé en ce que la buse d'air (9) est incorporée dans la butée (3) en forme d'équerre et en ce qu'il est prévu un levier (8) monté pivotant qui peut être basculé contre le flan (2) extrême inférieur et soulève au moins légèrement ce dernier.

2. Magasin selon la revendication 1, caractérisé en ce que levier (8) est commandé à la même cadence que les ventouses de prélèvement (6).

3. Magasin selon la revendication 1, caractérisé en ce que levier (8) présente une légère avance comparativement aux ventouses (6) et, de cette façon atteint le flan (2) extrême inférieur juste avant ces ventouses.

4. Magasin selon une des revendications précédentes, caractérisé en ce que la dépression qui agit sur les ventouses de prélèvement (6) est commandée en fonction de leur vitesse et, lorsque la vitesse est augmentée, elle est interrompue plus tôt.

5. Magasin selon une des revendications précédentes, caractérisé en ce que l'appui additionnel du flan extrême extérieur est constitué par un appui à rouleaux (4).
